# EUROPÄISCHE PATENTSCHRIFT

(11) **EP 0 182 080 B1**
(45) Veröffentlichungstag und Bekanntmachung des Hinweises auf die Patenterteilung: **14.03.1990**
(21) Anmeldenummer: 85112949.4
(22) Anmeldetag: 11.10.1985
(51) Int. Cl.: B41F 33/00

(54) **Sicherheitseinrichtung an Bogenrotationsdruckmaschinen**
Safety device for rotary printing machines
Dispositif de sécurité pour rotatives d'impression

(30) Priorität: 16.11.1984 DE 3441963
(43) Veröffentlichungstag der Anmeldung: 28.05.1986
(73) Patentinhaber: M.A.N.-ROLAND Druckmaschinen Aktiengesellschaft, 63012 Offenbach (DE)
(72) Erfinder: Seib, Berthold, D-6054 Rodgau 2 (DE); Emrich, Helmut, D-6050 Offenbach/Main (DE)
(74) Vertreter: Marek, Joachim, Dipl.-Ing.

(56) Entgegenhaltungen:
- CH-A- 472 295
- FR-A- 2 247 349
- GB-A- 2 046 175

## Beschreibung

Die Erfindung betrifft eine Sicherheitseinrichtung an Bogenrotationsdruckmaschinen, die der Absicherung eines Walzenspaltes, insbesondere zwischen Druckzylinder und Gummizylinder, vorzugsweise für ein Fünfzylinderdruckwerk und einem abschmierfreien Lauf des Druckbogens dient, wobei zwischen einer Grundstellung im Betrieb und weiteren Stellungen verschwenkbare Sicherungsbleche vorgesehen sind, die bei Betätigung die Druckmaschine abstellen und elektrisch auf Tippbetrieb verriegeln.

Eine derartige Sicherheitseinrichtung ist aus der GB-A-2046175 (DE-C-2 914 152) bekannt. Die Sicherheitseinrichtung ist zweiteilig ausgeführt, wobei zwei unterschiedlich wirkende Sicherungsbleche über ein Scharnier schwenkbar miteinander verbunden sind. In der Grundstellung dienen beide Blechteile als Bogenführung, wobei das am Walzenauslauf angeordnete erste Blechteil aus seiner Sicherungsstellung am Walzenspalt abgeschwenkt ist. Letzteres verhindert ein Abschmieren des Druckbogenendes im Betrieb an der Kante des ersten Blechteiles, besonders wenn zum Abschmieren neigende Bogen, z.B. aus Karton verarbeitet werden. Zum Waschen des Druckzylinders wird das erste Blechteil in seine Sicherungsstellung in Richtung des Druckzylinders dadurch angestellt, daß das zweite Blech zuvor abgestellt wird, wodurch der Zugang zum Druckzylinder ermöglicht wird. Gleichzeitig wird ein Schalter über einen Hebel betätigt, der die Maschine gegen Inbetriebsetzen sichert. Nachteilig ist, daß das am Walzenspalt angestellte erste Blechteil bei Berührung die Maschine nicht elektrisch stillsetzen kann, wodurch die Sicherheit beim Waschen des Druckzylinders von Hand beeinträchtigt ist. Ferner kann die Maschine in der Sicherheitsstellung nur im Rückwärts-Tippbetrieb arbeiten, weil beim Waschen des Druckzylinders der zweite Walzenspalt im Fünfzylinderdruckwerk überhaupt nicht anderweitig gesichert ist. Ursache dafür ist, daß das zweite Blech vom Walzenspalt abgestellt werden muß, um Zugang zum Druckzylinder zu ermöglichen.

Es sind zwar bereits eine Vielzahl von Schutzvorrichtungen zum Sichern des Einlaufes eines Walzenspaltes bekannt. z.B. aus DE-C-766 210, 1 165 044, 1 561 070, 1 611 238, FR-A-833 280 und 1 579 086. Mit diesen Vorrichtungen wird zwar die Einzugsseite eines Walzenspaltes abgesichert, wenn beim Berühren der Sicherung die Maschine stillgesetzt wird oder der Zugang zum Walzenspalt verkleinert bzw. durch federnde Bleche, die entgegen der Einzugsrichtung wirken, behindert. Es besteht jedoch der Nachteil, daß abschmierfreie Druckbogen am Walzenauslauf nicht zu erzielen sind, da die Sicherungen im Betrieb nicht aus der Bahn des Bogens abschwenkbar sind und auch nicht wieder anstellbar sind, wenn Wartungs- und Einstellarbeiten vorgenommen werden sollen.

Aus der Patentanmeldung FR-A-2 247 349 ist eine Schutzvorrichtung im Bereich der die Druckwerke von Druckmaschinen verbindenden Laufstege und der Farbwerke bekannt, die die Gefahrenstellen abdeckende mit Endschaltern zusammenwirkende Abdeckungen aufweist. Die Abdekkungen können aber nicht als Bogenführung dienen.

Der Erfindung liegt die Aufgabe zugrunde, eine Sicherheitseinrichtung an Bogenrotationsdruckmaschinen zu schaffen, bei der parall zu den Walzenachsen, insbesondere zwischen Gummi-und Druckzylinder, im Gefahrenbereich angeordnete elektrisch schaltende, vorzugsweise L-förmige Sicherungsbleche zur Gewährleistung abschmierfreier Druckbogen zeitgerecht aus der Sicherungsstellung in eine Grundstellung im Betrieb abschwenkbar sind.

Gelöst wird diese Aufgabe durch die kennzeichnenden Merkmale des ersten Patentanspruchs. Weiterbildungen der Erfindung sind in den Unteransprüchen, Zeichnung und der Beschreibung enthalten.

Damit ist es möglich, sowohl einen ungehinderten Zugriff zum Waschen des Druckzylinders als auch gleichzeitig eine erhöhte Sicherheit am Zusammenlauf der Zylinder, insbesondere der beiden Einzugsstellen zwischen Druck- und Gummizylinder einer Fünfzylinderanordnung zu erreichen, ohne daß die Druckbogen an Kanten der Sicherungen im Betrieb abschmieren können. Außerdem braucht die Maschine nicht auf Weg begrenzenden bzw. Rückwärts-Tippbetrieb elektrisch verriegelt zu werden und die Bedienungsfreundlichkeit beim gleichzeitigen Arbeiten an mehreren Zylindern wird erhöht. In einem Ausführungsbeispiel soll anhand der Zeichnung nachfolgend die Erfindung näher erläutert werden.
Fig. 1 zeigt eine Seitenansicht der erfindungsgemäßen Sicherungseinrichtung.
Fig. 2 zeigt die Seitenansicht nach Fig. 1 unter besonderer Berücksichtigung der Sicherungsstellung.

Bei einer Bogenrotationsdruckmaschine sind um einen Druckzylinder 1 zwei Gummizylinder 2, 3 in einem Fünfzylinderdruckwerk angeordnet.

Zwischen den Gummizylindern 2, 3 sowie dem Druckzylinder 1 sind L-förmige Sicherungsbleche 5, 6 vor der Gefahrenzone am Zusammenlauf der Zylinder 1, 2 bzw. 1, 3 auf Schwenkhebeln 7, 8 angebracht, die in Drehpunkten 9, 10 am Maschinenständer gelagert sind. Drehbeweglich um ein Führungselement 13 sind Schaltkörper angeordnet. Diese Schaltkörper weisen als gemeinsame Bauteile neben den Verbindungsstangen 11,12 und dem Führungselement 13, eine Schaltstange 14 auf, auf der Druckfedern 25, 26, Distanzrohre 27, 28 und Anschläge 29, 30 angeordnet sind. Je ein Endschalter 16, 18 ist mit einem zugehörigen Schaltsegment 15,17 gekoppelt. Die um Drehpunkte 19, 20 am Maschinenständer gelagerten Schaltsegmente 15, 17 weisen am Umfang eine Nut auf, in die Rollen 21, 22 hineinragen, die mit den Schaltstößeln 23, 24 der Endschalter 16, 18 zusammen wirken, Das Führungselement 13 weist eine Bohrung auf, durch die die Schaltstange 14 hindurch geführt ist. Die auf der Schaltstange 14 in Distanzrohre 27, 28 angeordneten Druckfedern 25, 26 sind bestrebt, das Führungselement 13 und damit die Sicherungsbleche 5, 6 in der Mittellage zu halten, die der Sicherungsstellung für die Berührungsschaltung entspricht.

Beim Waschen der Zylinder, insbesondere des Druckzylinders 1 wird eine äußere Schutzabdekkung 4 hochgeklappt (Fig. 1). Hierdurch wird der Zugang zum Druckzylinder 1 ermöglicht. Durch das Hochklappen der äußeren Schutzabdeckung 4 wird der erste Schaltkörper 5 bis 8, 11 bis 15, einschließlich Federorgan 25bis 30 betätigt, wodurch die Schwenkhebel 7, 8 mit Sicherungsblechen 5, 6 aus der Abstellsperrung in der Grundstellung im Betrieb (in Fig. 1 gestrichelt gezeichnet) in die elektrisch schaltende Mittelstellung, die Sicherungsstellung, angestellt werden. Gleichzeitig werden über die Schaltsegmente 15, 17 die Endschalter 16, 18 betätigt, wodurch über eine Sicherheitsschaltung von Maschine "Inbetrieb" auf Maschine "Stop" umgeschaltet wird. In der Endstellung fällt die Rolle 21 des Schaltstößels 23 in die Nut des Schaltsegmentes 15, damit wird der untere Schalter 16 frei für eine Berührungsschaltung, in der noch Tippen und ein Schleichgang möglich sind.

Angenommen beim Waschen des Druckzylinders 1 nähert sich die Hand des Bedienenden einem der beiden Walzenspalte zwischen Druckzylinder 1 und Gummizylinder 2 bzw. 3 und stößt gegen die auf Schwenkhebeln 7, 8 befestigten Sicherungsbleche 5, 6 so wird der erste Schaltkörper mit den Teilen 5 bis 8, 11 bis 15 am Führungselement 13 gegen die Druckfedern 25, 26 im Drehpunkt 20 abgestützt verschwenkt, wobei über die Distanzrohre 27, 28 und Anschläge 29, 30 auf der Schaltstange 14 der Schaltweg in zwei Endstellungen um die Mittelstellung, d.h. die Sicherungsstellung begrenzt ist (s, Fig. 2). Die Verschwenkung bewirkt eine sofortige Betätigung des Endschalters 16 durch die Rolle 21, wodurch die Stromzuführung zu den Antriebsmotoren unterbrochen wird.

Durch Schließen der äußeren Schutzabdeckung 4 nach Beendigung des Waschens oder anderer Wartungs- und Einstellarbeiten werden die Sicherungsbleche 5, aus der Sicherungsstellung in die Grundstellung abgestellt, in der abschmierfreie Druckbogen im Betrieb gewährleistet sind. Gleichzeitig wird der Endschalter 18 wieder frei für Normalbetrieb.

### Bezugszeichenliste

1 Druckzylinder
2 Gummizylinder
3 "
4 äußere Schutzabdeckung
5 Sicherungsblech
6 "
7 Schwenkhebel
8 "
9 Drehpunkt am Maschinenständer
10 "
11 Verbindungsstange
12 "
13 Führungselement
14 Schaltstange
15 Schaltsegment
16 Endschalter
17 Schaltsegment
18 Endschalter
19 Drehpunkt am Maschinenständer
20 "
21 Rolle
22 Rolle
23 Schaltstößel
24 "
25 Druckfeder
26 "
27 Distanzrohr
28 "
29 Anschlag
30 "

## Patentansprüche

1. Sicherheitseinrichtung an Bogenrotationsdruckmaschinen, die der Absicherung eines Walzenspaltes, insbesondere zwischen Druckzylinder (1) und Gummizylinder (2, 3), vorzugsweise für ein Fünfzylinderdruckwerk und einem abschmierfreien Lauf des Druckbogens dient, wobei zwischen einer Grundstellung im Betrieb und weiteren Stellungen verschwenkbare Sicherungsbleche (5, 6) vorgesehen sind, die bei Betätigung die Druckmaschine abstellen und elektrisch auf Tippbetrieb verriegeln, dadurch gekennzeichnet, daß ein erster mechanischer Schaltkörper (5 bis 8, 11 bis 15, 25 bis 30) drehbeweglich mit einem zweiten mechanischen Schaltkörper (4, 17) verbunden ist, daß die Schaltkörper (5 bis 8, 11 bis 15, 25 bis 30; 16,18) Schwenkhebel (7, 8) aufweisen, auf denen L-förmige Sicherungsbleche (5, 6) befestigt sind, welche zwischen einer Grundstellung im Betrieb und einer elektrisch schaltenden Mittelstellung an- und abstellbar sind, wobei die Grundstellung im Betrieb eine Herausnahme der L-förmigen Sicherungsbleche aus dem Walzenspalt einschließt und die äußere Schutzabdeckung (4) über den Walzenspalt gelegt ist, daß ferner die An-und Abstellbewegung der Sicherungsbleche (5, 6) und Schwenkhebel (7, 8) durch die Klappbewegung einer äußeren Schutzabdeckung (4) steuerbar ist und beide Schaltkörper (5 bis 8, 11 bis 15,25 bis 30; 4, 17) elektrisch über Endschalter (16, 18) und eine Sicherheitsschaltung verknüpft sind.

2. Vorrichtung nach Anspruch 1, dadurch gekennzeichnet, daß der erste mechanische Schaltkörper (5 bis 8,11 bis 15, 25 bis 30) mit einem Federorgan (25 bis 30) verbunden ist, welches die Schwenkhebel (7, 8) in einer Mittelstellung, der Sicherungsstellung, zwischen Anschlägen (13. 27, 30) hält.

## Revendications

1. Dispositif de sécurité pour des machines imprimantes rotatives à feuilles, qui sert à protéger une emprise de cylindres, en particulier entre le cylindre d'impression (1) et les cylindres porte- blanchet (2, 3), de préférence pour une unité d'impression à cinq cylindres, et permet un déplacement sans maculature de la feuille d'impression, des tôles de sûreté (5, 6) pouvant pivoter entre une position initiale en service et d'autres positions étant prévues, lesquelles, en étant actionnées, arrêtent la machine imprimante et la verrouillent électriquement en fonctionnement par impulsion, caractérisé en ce qu'un premier élément de commutation mécanique (5 à 8, 11 à 15, 25 à 30) est relié, en étant mobile en rotation, à un second élément de commutation mécanique (4, 17), en ce que les éléments de commutation (5 à 8, 11 à 15, 25 à 30; 16,18) présentent des leviers pivotants (7, 8), sur lesquels sont fixées des tôles de sûreté en forme de L 5, 6, lesquelles peuvent être réglées entre une position initiale en service et une position intermédiaire de commutation électrique, la position initiale en service incluant un retrait des tôles de sûreté en forme fe L de l'emprise des cylindres, et le couvercle de protection extérieur (4) étant disposé sur l'emprise des cylindres, en ce que, de plus, le réglage des tôles de sûreté (5, 6) et des leviers pivotants (7,8) peut être commandé par le mouvement basculant du couvercle de protection extérieur (4) et les feux éléments de commutation (5 à 8, 11 à 15, 25 à 30; 4, 17) sont électriquement connectés par des commutateurs d'extrémité (16, 18) et un circuit de sécurité.

2. Dispositif selon la revendication 1, caractérisé en ce que le premier élément de commutation mécanique (5 à 8, 11 à 15, 25 à 30) est relié à un organe élastique (25 à 30), lequel maintient les leviers pivotants (7, 8) dans une position intermédiaire, la position de sécurité, entre des butées (13, 27, 30).

## Claims

1. Safety device on sheet fed rotary printing presses which serves for rendering safe a roller nip particularly between impression cylinder (1) and blanket cylinders (2, 3) preferably for a five cylinder printing unit and for smear free running of the printed sheet, wherein safety plates (5, 6) are provided swingable between a base position in operation and further positions which on actuation turn off the printing press and lock it electrically to inching movement, characterised in that a first mechanical switching member (5 to 8, 11 to 15, 25 to 30) is connected in rotationally movable fashion with a second mechanical switching body (4, 17), the switching body (5 to 8, 11 to 15, 25 to 30; 16, 18) has pivoted levers (7, 8) on which L-shaped safety plates (5, 6) are fixed which can be moved to and fro between a base position in operation and an electrically switching middle position, when the base position in operation includes taking out the L-shaped safety plates from the roller nip and the outer protective cover (4) is placed over the roller nip, that furthermore the movement into and out of place of the safety plates (5, 6) and the pivoted lever (7, 8) is controllable by the lifting movement of an outer protective cover 4 and both switching members (5 to 8, 11 to 15, 25 to 30; 4, 17) are electrically coupled via limit switches (16, 18) and a safety circuit.

2. Device according to claim 1 characterised in that the first mechanical switching member (5 to 8, 11 to 15, 25 to 30) is connected with a spring element (25 to 30) which holds the pivoted levers (7, 8) in a centre position, the safety position, between stops (13, 27, 30).
